# FASCICULE DE BREVET EUROPEEN

(11) **EP 0 731 481 B1**
(45) Date de publication et mention de la délivrance du brevet: **21.11.2001**
(21) Numéro de dépôt: 96400454.3
(22) Date de dépôt: 04.03.1996
(51) Int. Cl.: H01H 33/12

(54) **Disjoncteur auto-sectionneur à sectionnement auto-verrouillé en position fermée des chambres de coupure**
Lasttrennschalter, auto-verriegelt in der geschlossenen Stellung der Lichtbogenkammern
Load break disconnecting switch auto-locked in a closed position of the extinguishing chambers

(30) Priorité: 08.03.1995 FR 9502705
(43) Date de publication de la demande: 11.09.1996
(73) Titulaire: GEC ALSTHOM T & D SA, 75116 Paris (FR)
(72) Inventeur: Eynaud, Florent, 34400 Lunel (FR); Sannino, Lucien, 34070 Montpellier (FR)
(74) Mandataire: Gosse, Michel

(56) Documents cités:
- EP-A- 0 543 683
- GB-A- 2 129 617
- US-A- 4 591 678

## Description

La présente invention se rapporte à un disjoncteur auto-sectionneur à sectionnement auto-verrouillé en position fermée des chambres de coupure, en particulier des ampoules à vide.

Elle concerne plus précisément un disjoncteur auto-sectionneur comportant au moins une chambre de coupure dont l'ouverture et la fermeture sont actionnées par un mécanisme d'actionnement et qui est fixée à un profilé dans lequel est logé un arbre rotatif d'actionnement de la chambre entraîné en rotation par un dispositif de commande, ledit profilé pouvant tourner autour d'un axe fixe, dit premier axe.

Un tel dispositif de commande est décrit dans le document de brevet FR-2 683 939 déposé le 20 novembre 1991. Selon ce document antérieur, le dispositif de commande est solidaire du profilé. Ce profilé peut tourner pour déconnecter ou embrocher la chambre de coupure de ou sur les jeux de barres, afin de passer en position de sectionnement ou en position de connexion. Lors de cette rotation, la chambre de coupure et également le dispositif de commande sont basculés en un ensemble monobloc.

Cet agencement connu pose le problème technique suivant.

Il est impératif que le basculement en position sectionnée ne puisse se produire que lorsque les contacts des chambres de coupure sont en position ouverte. Un dispositif tel que décrit dans l'art antérieur nécessite donc un dispositif de verrouillage spécifique empêchant la manoeuvre de sectionnement en position fermée des chambres de coupure.

Le but de l'invention est de proposer un disjoncteur auto-sectionneur qui permet un auto-verrouillage du basculement vers la position de sectionnement lorsque les contacts des chambres de coupure sont en position fermée.

Pour ce faire, conformément à l'invention, ledit dispositif de commande est fixe, le dispositif de commande entraîne en rotation l'arbre d'actionnement par l'intermédiaire d'une tringle de commande articulée selon un axe, dit second axe, à une bielle montée sur l'arbre d'actionnement et, en position ouverte des contacts de la chambre de coupure, lesdits premier et second axes sont alignés.

Ainsi est également réalisé un allégement de l'effort nécessaire pour le déplacement de la position sectionnée vers la position embrochée et inversement.

De préférence, ledit mécanisme d'actionnement comporte ledit arbre d'actionnement supportant une bielle articulée selon un axe à une extrémité d'une tige de manoeuvre dont l'autre extrémité est articulée à une extrémité d'un levier de renvoi pivotant sur un axe fixe et actionnant le contact mobile de la chambre, ledit axe étant aligné audit second axe.

Avantageusement, lesdits premier et second axes sont horizontaux.

L'invention est décrite ci-après plus en détail à l'aide de figures ne représentant qu'un mode de réalisation préféré de l'invention.

La figure 1 est une vue en perspective d'un disjoncteur auto-sectionneur triphasé conforme à l'invention.

Les figures 2 et 3 sont des vues schématiques de côté du dispositif de commande de l'invention.

Un disjoncteur auto-sectionneur triphasé, comme représenté sur la figure 1, comporte trois chambres de coupure 1, 2, 3, en particulier des ampoules à vide.

Leur ouverture et leur fermeture sont actionnées par un mécanisme d'actionnement qui sera décrit plus loin.

Elles sont fixées à un profilé commun 4, par exemple métallique et au potentiel de la terre. Ce profilé 4 peut tourner selon l'axe 5, de préférence horizontal, pour assurer la fonction sectionnement de l'appareil. Pour ce faire, l'axe 5 est pivotant sur un châssis fixe 6. Dans le profilé 4 est logé un arbre rotatif 7 d'actionnement des chambres.

Le mécanisme d'actionnement comporte ledit arbre d'actionnement 7 supportant, pour chaque chambre 1, 2, 3, une bielle 8 articulée selon un axe 9 de préférence horizontal, à une extrémité d'une tige de manoeuvre 10 dont l'autre extrémité est articulée à une extrémité d'un levier de renvoi 11 pivotant sur un axe fixe 12 et actionnant le contact mobile de chaque chambre 1, 2, 3.

Le contact mobile de chaque chambre est électriquement relié à une première mâchoire de connexion 13 et son contact fixe est reliée électriquement à une seconde mâchoire de connexion 14. Ses mâchoires 13, 14 viennent s'embrocher dans des jeux de barres, lorsque l'appareil est en position non sectionnée, le jeu de barres 17 associé aux mâchoires 13 constituant l'arrivée du courant et le jeu de barres 18 associé aux mâchoires 14 constituant la sortie du courant.

En ce qui concerne ces premiers éléments techniques, le disjoncteur auto-sectionneur est identique à celui décrit dans la demande de brevet antérieure FR-2 683 939.

A une de ses extrémités, l'arbre 4 comporte une bielle supplémentaire 8' dont l'axe 9' est relié à une tringle 15 entraîné par un dispositif de commande 16, qui entraîne donc l'arbre 4 en rotation assurant l'ouverture et la fermeture des contacts des chambres de coupure 1, 2, 3. L'axe 9' est, avantageusement, aligné à l'axe 9 des bielles 8 du dispositif d'actionnement.

Sur la figure 1, les chambres de coupure 1, 2, 3 sont représentées en position ouverte et en position embrochée. En traits pointillés, est représentée la bielle 8' d'extrémité en position fermée des chambres de coupures 1, 2, 3.

Le dispositif de commande 16 est fixe. Le passage de la position embrochée à la position sectionnée et inversement se fait par rotation seule de la poutre 4 et donc des chambres 1, 2, 3 et de leur dispositif d'actionnement solidaires de la poutre 4.

En position ouverte des contacts des chambres de coupure, comme représentée sur la figure 1, l'axe 5 et l'axe 9' sont alignés. Par cette caractéristique est réalisé un auto-verrouillage du disjoncteur. En effet, ce n'est que dans cette position d'alignement des axes 5 et 9' que la rotation de l'ensemble poutre 4/chambres de coupure 1, 2, 3 peut être réalisée. Il est donc impossible de passer de la position embrochée à la position sectionnée, lorsque les contacts des chambres de coupure sont fermés.

Les figures 2 et 3 illustrent cet effet d'auto-verrouillage.

La figure 2 est une vue schématique de côté du disjoncteur en position embrochée et la figure 3 est une vue analogue en position sectionnée.

Dans la position représentée en traits pleins, les contacts des chambres de coupure sont en position ouverte et les axes 5 et 9' sont alignés. La poutre 4 et les chambres de coupure 1, 2, 3 solidaires de celle-ci peuvent alors être tournées dans le sens de la flèche pour passer de la position embrochée à la position sectionnée représentée sur la figure 3. Les leviers 8 et 8' tournent alors autour de leur axe 9 et 9' en même temps que la poutre tourne autour de l'axe 5.

En position fermée des contacts des chambres de coupure 1, 2, 3, le levier 8' et son axe 9' sont dans la position représentée en pointillés. L'axe 9' n'est pas aligné avec l'axe 5 qui est fixe et il est donc impossible de déplacer la poutre 4 et les chambres de coupure. Il y a donc auto-verrouillage en position embrochée lorsque les contacts des chambres de coupure sont en position fermée.

## Revendications

1. Disjoncteur auto-sectionneur comportant au moins une chambre de coupure (1, 2, 3) dont l'ouverture et la fermeture sont actionnées par un mécanisme d'actionnement et qui est fixée à un profilé (4) dans lequel est logé un arbre rotatif d'actionnement (7) de la chambre entraîné en rotation par un dispositif de commande (16), ledit profilé (4) pouvant tourner autour d'un axe fixe (5), dit premier axe, disjoncteur **caractérisé en ce que** ledit dispositif de commande (16) est fixe, **en ce que** le dispositif de commande (16) entraîne en rotation l'arbre d'actionnement (7) par l'intermédiaire d'une tringle de commande (15) articulée selon un axe (9'), dit second axe, à une bielle (8') montée sur l'arbre d'actionnement (7) et **en ce qu'**en position ouverte des contacts de la chambre de coupure, lesdits premier (5) et second (9') axes sont alignés.

2. Disjoncteur selon la revendication 1, **caractérisé en ce que** ledit mécanisme d'actionnement comporte ledit arbre d'actionnement (7) supportant une bielle (8) articulée selon un axe (9) à une extrémité d'une tige de manoeuvre (10) dont l'autre extrémité est articulée à une extrémité d'un levier de renvoi (11) pivotant sur un axe fixe (12) et actionnant le contact mobile de la chambre, ledit axe (9) étant alignés audit second axe (9').

3. Dispositif selon la revendication 1 ou 2, **caractérisé en ce que** lesdits premier et second axes (5, 9) sont horizontaux.

## Patentansprüche

1. Trennschalter mit automatischer Unterbrechung, umfassend zumindest eine Unterbrechungskammer (1, 2, 3), deren Öffnen und Schließen durch einen Betätigungsmechanismus erfolgt und die an einem Profil (4) fixiert ist, in dem eine drehbare Betätigungswelle (7) der Kammer angeordnet ist, welche durch eine Steuereinrichtung (16) in Rotation versetzt wird, wobei das Profil (4) um eine feste Achse (5) drehen kann, die als erste Achse bezeichnet wird, wobei der Trennschalter **dadurch gekennzeichnet ist, dass** die Steuereinrichtung (16) fix ist, dadurch, dass die Steuereinrichtung (16) die Betätigungswelle (7) mittels eines Steuergestänges (15) in Rotation versetzt, welches gemäß einer Achse (9'), die als zweite Achse bezeichnet wird, an einem Glied (8') angelenkt ist, welches an der Betätigungswelle (7) montiert ist, und dadurch, dass in geöffneter Position der Kontakt der Unterbrechungskammer die erste (5) und zweite (9') Achse ausgerichtet sind.

2. Trennschalter nach Anspruch 1, **dadurch gekennzeichnet, dass** der Betätigungsmechanismus die Betätigungswelle (7) umfasst und ein Glied (8) trägt, welches gemäß einer Achse (9) an einem Ende einer Betätigungsstange (10) angelenkt ist, deren anderes Ende an einem Ende eines Stellhebels (11) angelenkt ist, der um eine fixe Achse (12) schwenkt und den beweglichen Kontakt der Kammer betätigt, wobei die Achse (9) mit der zweiten Achse (9') ausgerichtet ist.

3. Trennschalter nach Anspruch 1 oder 2, **dadurch gekennzeichnet, dass** die ersten und zweiten Achsen (5, 9) horizontal sind.

## Claims

1. A self-disconnecting circuit-breaker comprising at least one interrupting chamber (1, 2, 3) which is opened and closed by an actuator mechanism and which is fixed to a section member (4) which receives a rotary actuator shaft (7) for actuating the chamber, which shaft is rotated by a control device (16), it being possible for said section member (4) to rotate about a fixed "first" axis (5), said circuit-breaker being **characterized in that** said control device (16) is fixed, **in that** the control device (16) rotates the actuator shaft (7) via a control bar (15) hinged about a "second" axis (9') to a link (8') mounted on the drive shaft (7), and **in that**, when the contacts of the interrupting chamber are in the open position, said first axis (5) and said second axis (9') are in alignment.

2. A circuit-breaker according to claim 1, **characterized in that** said actuator mechanism comprises said actuator shaft (7) supporting a link (8) hinged about an axis (9) to one end of a drive rod (10) whose other end is hinged to one end of a lever (11) mounted to pivot about a fixed axis (12) and actuating the moving contact of the chamber, said axis (9) being in alignment with said second axis (9').

3. A device according to claim 1 or 2, **characterized in that** said first and second axes (5, 9) are horizontal.
